# EUROPÄISCHE PATENTSCHRIFT

(11) **EP 0 616 178 B1**
(45) Veröffentlichungstag und Bekanntmachung des Hinweises auf die Patenterteilung: **03.09.1997**
(21) Anmeldenummer: 94103490.2
(22) Anmeldetag: 08.03.1994
(51) Int. Cl.: F24F 13/06

(54) **Drallauslass**
Outlet with a vortex flow
Bouche à écoulement en spirales

(30) Priorität: 18.03.1993 DE 9303875 U; 10.07.1993 DE 4323069
(43) Veröffentlichungstag der Anmeldung: 21.09.1994
(73) Patentinhaber: SCHAKO METALLWARENFABRIK FERDINAND SCHAD KG, 78600 Kolbingen (DE)
(72) Erfinder: Müller, Gottfried, D-78600 Kolbingen (DE); Hipp, Paul, D-78600 Kolbingen (DE)
(74) Vertreter: Weiss, Peter, Dr. rer. nat.

(56) Entgegenhaltungen:
- DE-A- 3 832 052
- DE-A- 4 026 932

## Beschreibung

Die vorliegende Erfindung betrifft einen Drallauslaß mit einer Ausblasplatte und in dieser vorgesehenen Auslaßöffnungen für Warm- und/oder Kaltluft und mit zumindest einer, jeder Auslaßöffnung zugeordneten individuell zu regelnden Luftstrahlleitlamelle, welche sich zwischen zwei Lagerscheiben erstreckt, wobei jede Lagerscheibe in die Auslaßöffnung eingesetzt ist und eine Platte aufweist, in welche jeweils seitlich eine Nut zur Aufnahme einer Randkante der Auslaßöffnung eingeformt ist.

Derartige Deckenauslässe sind bspw. aus der DE-OS 38 32 052 und der DE-OS 40 26 932 bekannt. Im ersten Fall sind in die Auslaßöffnungen Lagerscheiben eingesetzt, im zweiten Fall sind aus den Auslaßöffnungen Lagerscheiben nach oben abgebogen. In beiden Fällen erstreckt sich eine Drehachse zwischen zwei Lagerscheiben, wobei um diese Drehachse jeweils eine Luftstrahlleitlamelle angeordnet ist.

Der vorliegenden Erfindung liegt die Aufgabe zugrunde, die Halterung dieser Luftetrahlleitlamellen sowohl in technischer als auch ästhetischer Hinsicht zu verbessern.

Zur Lösung dieser Aufgabe führt, daß von der Platte unterhalb der Nuten ein Randstreifen abgekantet ist.

Im Gegensatz zu einer Randkante der Lagerscheibe kann der Randstreifen sehr gut mit einer anderen Farbe belegt sein und stellt sich nach unten als ein Farbbalken dar.

Ferner wird durch diesen Randstreifen die Halterung der Lagerscheibe in der Auslaßöffnung wesentlich verbessert.

Die vorliegende Erfindung betrifft auch ein Verfhren zum Herstellen eines Drallauslasses gemäß Anspruch 2.

Von unten her sind je nach Drehung der Luftstrahlleitlamelle mehr oder weniger große Bereiche der Lagerscheibe einsehbar. Das bedeutet, daß diese Lagerscheiben sehr stark das ästhetische Aussehen des Drallauslasses beeinflussen können, falls sie eine unterschiedliche Färbung aufweisen. Um die Farbunterschiede zu erhöhen, bietet es sich an, die Auslaßplatte und die Luftstrahlleitlamelle in einer gleichen Farbe auszugestalten, bspw. in weiß. Erfolgt dann die Färbung der Lagerscheiben in einer anderen Farbe, bspw. einem speziellen Grün, Rot, Gold od. dgl., so bietet dieser Drallauslaß einen hervorragenden ästhetischen Eindruck.

Nach der vorliegende Erfindung werden Lagerscheiben angewendet, welche in Auslaßöffnungen eingesetzt sind, wobei in eine Platte jeweils seitlich eine Nut zur Aufnahme von Randkanten der Auslaßöffnung eingeformt ist. Eine derartige Lagerscheibe ist aus der DE-OS 38 32 052 bekannt. Diese Lagerscheibe hat vor allem den Vorteil, daß ein Teil von ihr nach unten aus der Auslaßplatte austritt, so daß bei einer unterschiedlichen Farbgebung ein größerer Bereich gezeigt ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Draufsicht auf einen erfindungsgemäßen Deckendrallauslasses;
Fig. 2 einen vergrößert dargestellten Teilquerschnitt durch den Deckendrallauslaß gem. Fig. 1 entlang Linie II-II;
Fig. 3 einen vergrößert dargestellten Teillängsschnitt durch einen Deckendrallauslaß gem. Fig. 1 entlang Linie III-III.

Ein Deckendrallauslaß besteht gem. Fig. 1 aus einem etwa quadratischen Gehäuse 1. Dieses Gehäuse 1 besitzt eine Ausblasplatte 2 sowie einen darauf nicht näher gezeigten, aufgesetzten, aus Seitenwänden bestehenden Rahmen.

Die Ausblasplatte 2 ist mit schlitzförmigen Auslaßöffnungen 3 durchsetzt, deren geometrische Ausgestaltung und Anordnung im Rahmen der Erfindung ohne Bedeutung ist. Lediglich bevorzugt wird die ziffernblattartige Anordnung gezeigt.

Jeder Auslaßöffnung 3 ist, wie in den Figuren 2 und 3 angedeutet, eine Luftstrahlleitlamelle 4 zugeordnet. Dabei sitzt jede Luftstrahlleitlamelle 4 auf einer Drehachse 5, welche sich zwischen zwei Lagerscheiben 6a und 6b erstreckt. Im vorliegenden Ausführungsbeispiel besteht jede Luftstrahlleitlamelle 4 aus einem Kunststoffhohlprofil und besitzt im Innern einen durch zwei Stege 7 und 8 gebildeten Kanal 9, in dem die Drehachse 5 ruht. Hierdurch kann die Luftstrahlleitlamelle 4 um die Drehachse 5 gedreht werden und Positionen einnehmen, wie sie in Fig 3 strichpunktiert dargestellt sind. Je nachdem kann so ein Leiten des jeweiligen aus einer bestimmten Auslaßöffnung 3 austretenden Luftstrahls erfolgen.

In Fig. 1 ist ferner ersichtlich, daß eine einer Auslaßöffnung 3 zugeordnete Luftstrahlleitlamelle 4 aus mehreren Teilen bestehen kann, welche separat wiederum um die Drehachse 5 oder eine eigene Drehachse drehbar sind. Hierdurch ist für jede Auslaßöffnung 3 auch eine individuelle Luftstrahlleitung gewährleistet. Dementsprechend ist für jede Auslaßöffnung 3 eine entsprechende Anzahl von Lagerscheiben 6 vorgesehen.

Jede Lagerscheibe 6 weist eine im wesentlichen rechteckige Platte 10 auf, die allerdings auch eine andere geometrische Ausgestaltung haben kann. Beidseits in die Platte 10 ist eine Nut 11 bzw. 12 eingeformt, welche das Einsetzen der Lagerscheibe 6 in die Ausblasplatte 2 erleichtert. Die Lagerscheibe 6 braucht nur mit ihrer Längsachse etwa parallel zur Achse der Auslaßöffnung 3 in diese eingeführt und dann um 90° gedreht zu werden, wobei Randkanten 13 und 14 der Auslaßöffnung 3 bzw. der Ausblasplatte 2 in den Nuten 11 und 12 aufgenommen werden.

Möglich ist bei der vorliegenden Erfindung, daß die Lagerscheibe 6 bzw. zumindest die Platte 10 eine andere Farbe aufweist als beispielsweise die Luftstrahlleitlamelle 4 und/oder die Ausblasplatte 2.

Um hier die Farbunterschiede noch zu erhöhen, ist von der Lagerscheibe 6 nach den Nuten 11 und 12 ein Randstreifen 15 abgekantet, der zum einen verhindert, daß die Lagerscheibe 6 nach dem Einsetzen in die Aulaßöffnung 3 kippen kann, zum anderen aber eine Auftragsfläche für die unterschiedliche Farbe darstellt, so daß die unterschiedliche Färbung von unten her auch bei einem Deckendrallauslaß sichtbar ist, der in relativ hohen Räumen eingesetzt wird.

## Patentansprüche

1. Drallauslaß mit einer Ausblasplatte (2) und in dieser vorgesehenen Auslaßöffnungen (3) für Warm- und/oder Kaltluft und mit zumindest einer, jeder Auslaßöffnung (3) zugeordneten individuell zu regelnden Luftstrahlleitlamelle (4), welche sich zwischen zwei Lagerscheiben (6a, 6b) erstreckt, wobei jede Lagerscheibe (6a, 6b) in die Auslaßöffnung (3) eingesetzt ist und eine Platte (10) aufweist, in welche jeweils seitlich eine Nut (11, 12) zur Aufnahme einer Randkante (13, 14) der Auslaßöffnung (3) eingeformt ist,
dadurch gekennzeichnet,
daß von der Platte (10) unterhalb der Nuten (11, 12) ein Randstreifen (15) abgekantet ist.

2. Verfahren zum Herstellen eines Drallauslasses mit einer Ausblasplatte (2) und in dieser vorgesehenen Auslaßöffnungen (3) für Warm- und/oder Kaltluft, und mit zumindest einer, jeder Auslaßöffnung (3) zugeordneten individuell zu regelnden Luftstrahlleitlamelle (4) , welche sich zwischen zwei Lagerscheiben (6a, 6b) erstreckt, wobei zur Ausbildung der Lagerscheiben (6a, 6b) in eine Platte (10) jeweils seitlich eine Nut (11, 12) zur Aufnahme einer Randkante (13, 14) der Auslaßöffnung (3) eingeformt, von der Platte (10) unterhalb der Nuten (11, 12) ein Randstreifen (15) abgekantet wird und danach die Lagerscheibe (6a, 6b) mit einem anderen Farbauftrag als die Ausblasplatte und/oder die Luftstrahlleitlamellen (4) versehen und in die Auslaßöffnung (3) eingesetzt wird.

## Claims

1. Vortex flow outlet, having an extractor panel (2) and outlet apertures (3) provided therein for hot and/or cold air, and having at least one airflow guide strip (4), which is associated with each outlet aperture (3) and is to be individually controlled, said airflow guide strip extending between two bearing discs (6a, 6b), each bearing disc (6a, 6b) being inserted into the outlet aperture (3) and having a plate (10), in each side of which a groove (11, 12) is provided for the accommodation of an edge (13, 14) of the outlet aperture (3), characterised in that an edging strip (15) is angled from the plate (10) beneath the grooves (11, 12).

2. Method of producing a vortex flow outlet, having an extractor panel (2) and outlet apertures (3) provided therein for hot and/or cold air, and having at least one airflow guide strip (4), which is associated with each outlet aperture (3) and is to be individually controlled, said airflow guide strip extending between two bearing discs (6a, 6b), a groove (11, 12) being provided for the provision of the bearing discs (6a, 6b) in each side of a plate (10) to accommodate an edge (13, 14) of the outlet aperture (3), an edging strip (15) being angled from the plate (10) beneath the grooves (11, 12), and then the bearing disc (6a, 6b) being provided with a colour coating, which differs from the extractor panel and/or the airflow guide strips (4), and being inserted into the outlet aperture (3).

## Revendications

1. Bouche à écoulement en spirales comportant une plaque de soufflage (2) dans laquelle sont prévues des ouvertures de sortie (3) d'air chaud et/ou froid, et à chacune desquelles est associée une lame directrice de jet d'air (4) qui peut être réglée individuellement et qui est montée entre deux disques de palier (6a, 6b) dont chacun est inséré dans l'ouverture (3) et est constitué d'une plaque (10) présentant de chaque côté une encoche (11, 12) destinée à servir de logement à un bord (13, 14) de l'ouverture de sortie (3),
caractérisée en ce que
la plaque (10), en dessous des encoches (11, 12), se termine par une bande marginale (15) pliée en angle.

2. Procédé de fabrication d'une Bouche à écoulement en spirales comportant une plaque de soufflage (2) dans laquelle sont prévues des ouvertures de sortie (3) d'air chaud et/ou froid, et à chacune desquelles est associée une lame directrice de jet d'air (4) qui peut être réglée individuellement et qui est montée entre deux disques de palier (6a, 6b),
caractérisé en ce que
pour réaliser les disques de palier (6a, 6b) on effectue sur deux côtés opposés d'une plaque (10) des encoches (11, 12) destinées à servir respectivement de logement à un bord (13, 14) de l'ouverture de sortie (3), on plie en angle du bord de la plaque en dessous des encoches (11, 12) de manière à former une bande marginale (15) et ensuite on insère dans l'ouverture (3) les disques (6a, 6b) sur lesquels a été appliquée une couleur autre que celle de la plaque de soufflage et/ou des lamelles directrices de jet d'air (4).
